# FASCICULE DE BREVET EUROPEEN

(11) **EP 0 489 881 B1**
(45) Date de publication et mention de la délivrance du brevet: **19.07.1995**
(21) Numéro de dépôt: 91911792.9
(22) Date de dépôt: 27.06.1991
(51) Int. Cl.: B21C 37/08, B21D 5/12

(54) **PROCEDE DE FABRICATION DE TUBES CANNELES**
VERFAHREN ZUR HERSTELLUNG EINES ROHRES MIT GERIFFELTER WANDUNG
METHOD FOR PRODUCING RIBBED TUBES

(30) Priorité: 29.06.1990 FR 9008517
(43) Date de publication de la demande: 17.06.1992
(73) Titulaire: VALINOX, F-92100 Boulogne-Billancourt (FR)
(72) Inventeur: Gérard, Pascal, F-21500 Montbard (FR); Gili, Pierre, F-21150 Venarey les Laumes (FR)
(74) Mandataire: Desolneux, Jean-Paul Charles
(86) Numéro de dépôt international: FR9100512
(87) Numéro de publication internationale: WO9200153

(56) Documents cités:
- EP-A- 0 164 233
- AT-B- 238 670
- DE-A- 1 602 264
- DE-A- 2 651 714
- DE-A- 3 529 160

## Description

Le procédé qui fait l'objet de l'invention concerne la fabrication de tubes métalliques cannelés, utilisés principalement mais non exclusivement dans les échangeurs de chaleur, afin d'améliorer les conditions de transfert thermique et donc le rendement thermique, toutes choses égales par ailleurs, tout en ayant les caractéristiques nécessaires de tenue à la corrosion et de résistance mécanique.

La présente invention concerne aussi des tronçons de tubes cannelés et une utilisation desdits tronçons selon les revendications 16 et 17 respectivement.

On utilise habituellement, pour réaliser ces échangeurs de chaleur, des tubes de section circulaire en nuances d'acier inoxydable convenables ou en aciers réfractaires ou en métaux ou alliages réfractaires ou spéciaux dont la conductivité thermique est souvent médiocre. On constate que les échanges de chaleur entre les fluides contenus dans les tubes et ceux qui circulent autour de ceux-ci sont limités par plusieurs facteurs tels que notamment turbulence insuffisante des fluides, dépôts solides formés sur les parois des tubes et couches d'oxyde développées sur ces parois.

On connaît la possibilité d'accroître ces échanges en utilisant des tubes cannelés. Ces cannelures augmentent la surface d'échange pour un diamètre de tube donné et en même temps réduisent la résistance thermique de contact entre les fluides et la paroi du tube grâce à la création d'une turbulence qui empêche la formation d'une couche de fluide plus ou moins statique au contact de cette paroi.

On connaît différents moyens permettant de réaliser des tubes cannelés pour de telles applications.

On peut en particulier canneler des tubes lisses de section circulaire, sans soudures ou soudés, au moyen de filières d'étirage adaptées.

Ces opérations sont cependant difficiles à réaliser, en particulier dans le cas des aciers inoxydables ou réfractaires qui ont une relativement médiocre aptitude à l'étirage à froid. Il est souvent nécessaire d'effectuer plusieurs opérations d'étirage successives, avec lubrification, opérations qui se prêtent difficilement à la réalisation de tubes cannelés de grande longueur unitaire et avec des profils de cannelures suffisamment profonds, le coût de fabrication étant toujours très élevé.

Le brevet AT-A-238 670 décrit un procédé de formage par laminage à froid de bandes métalliques en vue d'obtenir des profilés comportant des canne dures présentant des caractéristiques mécaniques supérieures à celles obtenues par laminage à chaud. Les bandes ainsi cannelées peuvent ensuite être formées par exemple avec une section en U au moyen de cylindres de formage de forme convenable. Ces profils en U peuvent être soudés deux à deux l'un contre l'autre pour obtenir des tubes de section rectangulaire. Le formage des cannelures peut être réalisé au moyen d'un quarto ayant des cylindres de laminage munis de cannelures de révolution sur toute leur largeur et des cylindres d'appui également cannelés. De telles bandes cannelées peuvent être cintrées et soudées pour obtenir des tubes de section circulaire. Le document n'indique pas les conditions de guidage de la bande, de cintrage, de mise en regard des bords en vue du soudage. Aucune indication n'est donnée sur les possibilités de contrôle de la largeur de bande et de la rectitude du défilement.

On a recherché la possibilité de réaliser des tubes pour échangeurs de température, cannelés sur une ou deux faces, de longueur unitaire pouvant atteindre une dizaine de mètres ou davantage ayant des canne dures pouvant être relativement profondes par un procédé continu permettant de réaliser plusieurs tronçons de tubes d'une telle longueur unitaire à partir d'un même tube. On a recherché aussi la possibilité d'éviter les traitements thermiques intermédiaires pendant la formation des cannelures et aussi la possibilité d'obtenir des dimensions très précises en ce qui concerne la profondeur des cannelures, leur profil, leur pas, l'épaisseur de paroi du tube et sa rectitude.

Le procédé qui fait l'objet de l'invention est défini dans la revendication 1 et permet d'atteindre ces résultats.

Il consiste à réaliser un tube de grande longueur, cannelé sur au moins une face, en un métal ou alliage appartenant au groupe comprenant les aciers inoxydables ou réfractaires, le titane ou les alliages de titane, les alliages ayant dans leur composition en éléments d'alliage cumulés au moins 40 % en poids d'un ou plusieurs des métaux suivants : Cr, Ni, Mo, Co, Ta Nb, Ti, Zr, Al et Hf. Selon ce procédé, on soumet, de façon continue, une bande d'un métal ou alliage du groupe ainsi défini et de section rectangulaire aux opérations successives suivantes : engagement de la bande suivant un axe de transformation à travers au moins une paire de cylindres de formage dont au moins l'un comporte un ensemble de cannelures, le serrage de ces cylindres étant suffisant pour former des cannelures correspondantes sur la bande, une zone de marge non cannelée étant réservée au voisinage de chacun des deux bords latéraux, puis engagement de la bande cannelée à travers des moyens de cintrage qui la recourbent transversalement jusqu'à lui donner une section de forme générale circulaire, les bords latéraux étant ainsi rapprochés l'un de l'autre, puis passage au droit de moyens de soudage qui réalisent le soudage l'un à l'autre des deux bords de la bande, en continu, puis passage au droit de moyens de tronçonnage qui sectionnent le tube en tronçons de longueur déterminée. Conformément à l'invention, on assure un guidage précis de la bande suivant l'axe de transformation grâce à la combinaison de deux moyens de guidage : Le premier moyen de guidage disposé en amont des moyens de formage comporte une paire de cylindres lisses entre lesquels la bande métallique est engagée, l'un de ces cylindres comportant des rebords de guidage entre lesquels passe la bande, la distance entre ces rebords étant égale à la largeur de la bande avec un faible jeu et leur hauteur étant sensiblement égale à l'épaisseur de la bande de façon que, les deux cylindres étant rapprochés l'un de l'autre, la section de passage entre les cylindres soit sensiblement égale à la section de la bande et assure ainsi un guidage précis de cette bande suivant l'axe de transformation, bande qui s'engage ensuite à travers le premier moyen de formage.

Le deuxième moyen de guidage est disposé, après formage de cannelures sur une ou deux faces d'une bande métallique, par passage à travers au moins une paire de cylindres dont l'un au moins est cannelé. Ce moyen comporte une paire de cylindres à travers laquelle on fait passer la bande métallique. L'un au moins des deux cylindres est cannelé et l'un au moins est muni de rebords latéraux de guidage dont l'écartement correspond à la largeur de la bande cannelée avec un faible jeu. De façon avantageuse, la hauteur de ces rebords de guidage est déterminée pour que, en venant en butée contre le cylindre opposé, la largeur de passage soit telle que le profil des cannelures formées sur la bande corresponde à celui des cannelures du ou des cylindre(s) correspondant(s). De préférence, des épaulements de hauteur déterminée sont réalisés de chaque côté de la zone cannelée d'un cylindre de ladite paire de cylindres de guidage, sur la largeur de la zone de marge, pour donner à cette zone de marge l'épaisseur visée.

Lorsqu'on se propose de canneler la bande métallique sur les deux faces, on la fait passer à travers au moins une paire de cylindres dont l'un comporte un ensemble de cannelures en relief et l'autre un ensemble correspondant de cannelures en creux.

De préférence, ces cannelures sur tes cylindres sont de révolution de façon à réaliser des ondulations parallèles à l'axe de transformation.

Lorsqu'on se propose de canneler la bande métallique sur l'une de ses deux faces seulement on la fait passer à travers au moins une paire de cylindres dont l'un comporte une génératrice rectiligne parallèle à son axe de révolution et l'autre une génératrice cannelée. De préférence, ces cannelures sont de révolution. De préférence également, pour réaliser des cannelures sur une seule face d'une bande métallique, on fait passer celle-ci à travers au moins deux et avantageusement 3 à 4 paires de cylindres de réduction comportant chacune un cylindre cannelé.

La pression de serrage de la ou des paires de cylindres de formage des cannelures peut être réglée de façon à obtenir après formage des cannelures une bande cannelée ayant une largeur identique à la largeur initiale de la bande lisse. En travaillant ainsi à largeur de bande constante on peut, sur le même tube, produire sans modifier le réglage sur la ligne des moyens de cintrage et de soudage, à intervalles réguliers des parties de tubes lisses, c'est-à-dire sans cannelures, ayant le même diamètre extérieur que le tube dans sa partie cannelée, ceci en écartant à intervalles de temps réguliers pour une durée donnée les cylindres cannelés, la bande pouvant alors défiler librement. De telles parties lisses de même diamètre extérieur que les parties cannelées et se trouvant aux extrémités des tubes après la coupe à longueur de ceux-ci peuvent être utiles pour monter ou assembler les tubes cannelés sur une plaque tubulaire par exemple une plaque d'échangeur de chaleur.

Suivant un mode particulier de réalisation de cannelures sur une ou deux faces d'une bande métallique, le ou les cylindre(s) cannelé(s) utilisé(s) comporte(nt) des canne dures inclinées par rapport aux génératrices d'un angle quelconque inférieur ou égal à quatre-vingt-dix degrés.

De façon avantageuse, avant cintrage général de la bande cannelée, celle-ci subit un formage des deux zones de marge par passage entre des galets pour conférer à chacune de celles-ci une courbure déterminée en vue du soudage.

Le cintrage général de la bande cannelée est avantageusement réalisé au moyen de galets de formage, de génératrices convexes ou concaves qui recourbent la bande transversalement au passage, le cintrage final pouvant être effectué à travers une filière, ou par des galets à gorge circulaire.

Les moyens de soudage utilisés, pour souder l'un à l'autre en continu les deux bords de la bande métallique, sont choisis de préférence dans le groupe comprenant : le soudage à l'arc en atmosphère neutre avec électrode consommable ou non consommable, le soudage au plasma, le soudage laser, le soudage par faisceau d'électrons, en tenant compte de la nature du métal ou de l'alliage de la bande métallique. Pour de nombreuses utilisations on effectue en continu, après soudage, du tube canne lé et avant ou après tronçonnage, au moins un traitement thermique en fonction de la nature du métal ou alliage de la bande.

Les exemples et les figures ci-après décrivent des modes particuliers de réalisation du procédé suivant l'invention.

La figure 1 est un schéma général du procédé de réalisation de tubes cannelés suivant l'invention.

La figure 2 représente une paire de cylindres lisses de guidage pour la mise en oeuvre du procédé suivant l'invention.

La figure 3 représente une paire de cylindres cannelés pour la mise en oeuvre du procédé suivant l'invention.

La figure 4 représente, agrandies, les cannelures des cylindres de la figure 3.

La figure 5 représente, agrandies, les cannelures d'une paire de cylindres de guidage pour la mise en oeuvre du procédé suivant l'invention.

La figure 6 représente les moyens de cintrage de la bande cannelée pour la mise en oeuvre du procédé suivant l'invention.

La figure 7 représente les moyens de soudage permettant d'obtenir un tube cannelé par le procédé suivant l'invention.

La figure 8 représente, de façon schématique un laminoir à 6 paires de cylindres pour réaliser, par le procédé suivant l'invention, un tube cannelé sur une seule face.

La figure 9 est une vue schématique d'un moyen de formage des zones de marge d'une bande cannelée par le procédé suivant l'invention.

Exemple 1 : On met en oeuvre le procédé suivant l'invention pour réaliser un tube cannelé sur les deux faces, sous forme d'un ensemble d'ondulations parallèles à son axe, à partir d'une bande, enroulée en bobine, d'acier inoxydable type 304L (AISI) correspondant à la norme AFNOR Z2CN18-10.

La figure 1 est un schéma d'ensemble, non détail lé, montrant les étapes successives du procédé.

La bande métallique 1, enroulée, est montée sur un dispositif de déroulage non représenté qui permet d'engager son extrémité suivant la flèche F1 le long de l'axe de transformation Xo -Xo. La bande 1 s'engage d'abord dans un laminoir 2 comportant trois paires de cylindres 3, 10, 13 en série. La 1ère paire 3, de guidage, comporte des cylindres lisses 4, 5 qui sont représentés agrandis à la figure 2 dans le plan de laquelle sont leurs axes X1 - X1 et X2 - X2. Le cylindre supérieur 5 a une génératrice lisse parallèle à son axe X2 - X2 ; le cylindre inférieur 4, lisse également, comporte à chaque extrémité un rebord 6, 7 circulaire, de hauteur radiale "e" par rapport à la génératrice 9 parallèle à l'axe X1 - X1. Cette hauteur "e" est sensiblement égale à l'épaisseur de la bande à laminer et l'écartement intérieur "l1" des rebords 6, 7 est sensiblement égal à la largeur de la bande, majorée d'un jeu minimal. On a juste de préférence l'écartement des cylindres 4, 5 pour que les rebords 6, 7 viennent en appui contre le cylindre 5. La deuxième paire de cylindres 10 comporte, comme le montre la figure 3, deux cylindres cannelés 11 et 12 dont les axes X3-X3, X4-X4 sont dans le plan de cette figure 3. Le cylindre inférieur 11 est cannelé en creux et le cylindre supérieur 12 en relief. La figure 4 montre, agrandies et en coupe, les génératrices de travail des cylindres 11, 12 sur une petite partie de leur longueur. Cette figure 4 montre des cannelures de révolution disposées de façon que les reliefs tels que A1, A2 du cylindre supérieur 12 correspondent aux creux tels que B1, B2 du cylindre inférieur 11, avec un pas déterminé. Les doubles cannelures qu'on réalise ainsi sur les parois de la bande 1 donnent à celle-ci une forme ondulée. Entre les deux cylindres 11, 12 est représentée en tirets la section de la bande métallique 1 qui sera ondulée en rapprochant les cylindres sur la majeure partie de sa largeur. De chaque côté de la zone cannelée, une zone de marge est réservée, adjacente au bord tel que 1a de la bande 1, zone de marge qui n'est pas cannelée. En cours de formage des cannelures, on règle par exemple la pression de serrage des cylindres de façon à maintenir constante la largeur de la bande et la réalisation des cannelures doubles s'accompagne d'une diminution d'épaisseur de la bande et d'une faible augmentation de longueur. Le passage de la bande 1 à travers la dernière paire 13 de cylindres 14, 15 permet d'achever la réalisation des cannelures et assure en même temps le guidage de la bande 1 cannelée. La figure 5, analogue à la figure 4, montre en coupe une fraction de la longueur des génératrices cannelées des cylindres 14, 15 en prise sur la bande 1 pour lui donner son profil et son épaisseur régulière définitifs. On voit la zone de marge 17, adjacente au rebord 16, ainsi que l'épaulement 16-1 qui permet de contrôler l'épaisseur de cette zone de marge. Une zone de marge semblable est réalisée au voisinage du bord opposé de la bande, non représenté, grâce à un deuxième rebord et un deuxième épaulement de mêmes dimensions. L'écartement intérieur de ces rebords est déterminé pour permettre le passage de la bande 1 cannelée avec un faible jeu pour assurer un guidage satisfaisant.

Au-delà du laminoir, on effectue le cintrage de la bande cannelée grâce à des moyens de cintrage initial 18, 19 et 20 suivis d'un moyen de cintrage final 21, comme indiqué figure 1. Ces moyens sont représentés de façon plus précise dans leur principe à la figure 6 sur laquelle chacun de ces moyens, représenté le long de l' axe de transformation Xo-Xo, a subi une rotation de 90° pour faire apparaître son mode d'action sur la bande métallique 1 cannelée. Le moyen 18 est un galet, à génératrice 18-1 convexe, contre laquelle vient en appui la face de la bande cannelée 1 qui deviendra la face intérieure du tube. Le moyen 19 est un galet, à génératrice 19-1 concave qui vient en appui contre la face de la bande qui deviendra la paroi extérieure du tube. En contrôlant la tension de cette bande et la distance entre les deux galets il est possible d'exercer une contrainte suffisante sur cette bande pour lui faire prendre la courbure des génératrices de ces galets. Le moyen 20 constitué de deux galets 20-1, 20-2, à génératrice concave, permet d'accentuer considérablement le cintrage. Enfin la filière 21 permet de donner à la bande cannelée 1 la section circulaire souhaitée pour en faire un tube dont les deux bords sont en contact l'un avec l'autre, cette filière pouvant être remplacée par une paire de galets à gorge circulaire. A la sortie de cette filière 21 (fig. 7), est disposé un moyen de soudage 22 indiqué de façon purement schématique. Ce moyen de soudage peut être n'importe quel moyen de soudage permettant de réaliser une soudure étanche en continu. On peut en particulier utiliser le soudage à l'arc en atmosphère neutre au moyen d'une électrode consommable ou non (procédé MIG ou TIG). Un mandrin, non représenté, peut si nécessaire être disposé à l'intérieur du tube au droit de la zone de soudage et relié en amont a un moyen support extérieur non représenté. Ce mandrin assure la protection de la soudure à l'intérieur du tube grâce a des moyens de balayage de la zone de soudage par un gaz neutre. Au-delà de la zone de soudage, le tube soudé est entraîné suivant la flèche F2 par des moyens d'entraînement non représentés vers des moyens de tronçonnage également non représentés. Avant ou après tronçonnage, des moyens de traitement thermique en continu peuvent être utilisés pour conférer au tube 1 cannelé et soudé des caractéristiques particulières.

A titre d'exemple numérique, on réalise par le procédé ainsi décrit un tube cannelé sur les deux faces à partir d'une bande d'acier inoxydable Z2 CN 18-10 de 109,5 mm de largeur et 0,7 mm d'épaisseur. Après formage des cannelures, l'épaisseur de la bande est réduite à 0,62 mm, l'épaisseur hors tout de la bande, cannelures comprises, atteignant alors 1,58 mm. Cette bande comporte 34 ondulations et de chaque côté, une zone de marge de 2 mm de large. Après cintrage et soudage, on obtient un tube de 35 mm de diamètre extérieur hors tout.

Exemple 2 On met en oeuvre le procédé suivant l'invention pour la réalisation d'un tube cannelé, seulement sur la face extérieure.

On met en oeuvre une bande enroulée en bobine d'acier inoxydable type 430 Ti (AISI) correspondant à la norme AFNOR Z2 CT18. Cette bande doit avoir une épaisseur supérieure à celle qui serait nécessaire pour des doubles cannelures, de même hauteur, formant des ondulations, car dans le cas du présent exemple, la hauteur des cannelures est prise dans l'épaisseur de la bande. On doit donc effectuer une déformation plastique plus importante et dans le cas du présent exemple, le laminoir mis en oeuvre comporte 6 paires de cylindres au lieu de 3 comme le montre le schéma de la figure 8. Comme dans le cas de l'exemple 1 la bande métallique 1 enroulée est montée sur un dispositif de déroulage non représenté qui permet d'engager son extrémité dans la première paire de cylindres 32 du laminoir 31. Cette première paire, de guidage, comporte des cylindres lisses ayant les mêmes caractéristiques que les cylindres 4 et 5 de la première paire de guidage 3 de la figure 1. Les quatre paires de cylindres suivantes 33, 34, 35,36 comportent chacune un cylindre supérieur lisse et un cylindre inférieur cannelé. La largeur de la zone cannelée est déterminée de la même façon que celle de la zone cannelée du cylindre 11 des figures 3 et 4 pour conserver de chaque côté de la bande métallique une zone de marge non cannelée. Le profil des cannelures et le serrage de chaque paire de cylindres sont déterminés de façon que, à la sortie de la paire 36, la bande cannelée ait atteint des cotes très proches des cotes finales visées. La dernière paire de cylindres 37 joue le rôle de paire de guidage en direction des moyens de cintrage puis de soudage de la bande comme la paire de cylindres 13 de la Figure 1. Le cylindre inférieur de cette paire 37 est cannelé de façon analogue à celle qui est représentée pour le cylindre inférieur 14 à la figure 5. Comme dans le cas du cylindre 14 ce cylindre inférieur de la paire 37 comporte , de chaque côté de la zone cannelée, une zone de marge qui s'étend jusqu'à un rebord de guidage, analogue au rebord 16 de la figure 5 et un épaulement, analogue à l'épaulement 16-1 qui permet, en coopération avec le cylindre supérieur lisse, de contrôler l'épaisseur de la zone de marge. Les opérations de cintrage initial et final puis de soudage sont effectuées par des moyens semblables à ceux mis en oeuvre dans le cas de l'exemple 1. Des moyens complémentaires, après soudage, peuvent être mis en oeuvre pour assurer la tension de la bande en particulier au cours du cintrage puis du soudage, ainsi que, pour calibrer celle-ci et la traiter thermiquement, si nécessaire, avant le tronçonnage final à la longueur souhaitée.

A titre d'exemple numérique, on réalise par le procédé ainsi décrit un tube cannelé sur une seule face, à partir d'une bande en acier Z2 CT 18 de 108 mm de largeur et 1,75 mm d'épaisseur. Après laminage, la bande cannelée obtenue a une épaisseur hors tout de 1,75 mm et une profondeur de canne lures 0,65 mm. L'allongement qui dépend principalement de la section des cannelures, atteint, dans le cas du présent exemple, environ 30 %. Dans le cas de cet exemple le cintrage est effectué de façon que la face lisse de la bande soit à l'intérieur du tube et donc la face cannelée à l'extérieur. Il suffit pour cela de mettre la face lisse de la bande en appui contre le galet à génératrice convexe 18.1 du moyen de cintrage 18 la face cannelée venant ensuite en appui contre la génératrice concave 19.1 du moyen de cintrage 19.

De façon avantageuse, avant d'effectuer le cintrage initial des bandes cannelées soit sur une face soit sur deux faces, on peut effectuer, grâce à un moyen de formage 38 des zones de marge, un cintrage localisé de celles-ci. La figure 9 montre un tel moyen 38 qu'on peut disposer en amont du moyen 18 de cintrage initial. Comme le montre ta figure 9, ce moyen comporte deux paires de galets, disposés de façon à être traversées chacune par une zone de marge d'une bande cannelée telle que 1. Chaque paire de galets comprend un galet à génératrice convexe 39, 41 et l'autre à génératrice concave 40, 42 de façon à recourber les bords de la bande en creux du côté qui fermera la face interne du tube le rayon de courbure étant sensiblement égal au rayon du tube à former.

Pour de nombreuses applications il est souhaitable de pouvoir assurer facilement une liaison étanche, résistant à la pression et à la température entre les extrémités de chaque tube cannelé et les autres composants des circuits de fluides dans lesquels ils sont insérés. Il est apparu particulièrement avantageux de munir ces tubes à leurs extrémités de zones non cannelées qui permettent d'utiliser les moyens d'assemblage qui conviennent pour les tubes dépourvus de cannelures, par exemple dans le cas des tubes reliés à des plaques tubulaires.

Pour cela on effectue le cannelage de la bande métallique par le procédé suivant la présente invention en réglant le serrage de la ou des paires de cylindres de formage des cannelures de façon à conserver à la bande cannelée une largeur constante, égale à la largeur initiale. On équipe cette ou ces paires de cylindres de moyens de réglage, reliés à des moyens de télécommande par exemple informatisés, permettant d'effectuer de façon cyclique, parfaitement reproductible, à intervalles de temps déterminés, les opérations suivantes au niveau de chaque paire de cylindres : écartement des cylindres pour interrompre toute déformation permanente de la bande, maintien des cylindres écartés pendant un temps déterminé avec précision, rapprochement des cylindres afin de reprendre le cannelage avec un degré de serrage identique à celui qui était réalisé avant le début du cycle.

A titre d'exemple numérique on réalise un lot de tubes en acier type Z2CT18 pour échangeur de température. Ces tubes de 4m de long et 35 mm de diamètre extérieur ont une paroi d'environ 0,65 mm d'épaisseur et comportant des cannelures réalisés sur une bande de 113 mm de largeur au moyen d'un laminoir à deux cages de cannelage tel que celui de la figure 1 dont les cages 10 et 13 assurent le cannelage. On munit chacune de ces cages de moyens de réglage permettant, grâce à des moyens de commande appropriés d'effectuer un écartement suffisant des cylindres, de l'ordre de 3mm, en environ 1 seconde et le retour au serrage initial dans le même temps. Un maintien de 8 secondes en position écartée permet de réaliser une zone non cannelée d'environ 500 mm de long. On voit que la durée du cycle de 8 secondes correspond au passage d'une longueur de bande d'environ 500 mm. Les moyens de commande informatisés permettent d'exécuter ce cycle à intervalles de temps tels que, après roulage et soudage de la bande, les milieux des zones non cannelées du tube obtenu se trouvent approximativement à une distance les uns des autres d'environ 4m. On peut ainsi tronçonner le tube au niveau de ces milieux pour disposer de tronçons de 4 mètres comportant chacun une zone non cannelée à chaque extrémité d'environ 150 mm de long.

Les moyens de commande informatisés permettent de décaler le cycle d'écartement puis de resserrage de chaque paire de cylindres de façon que, dans le cas par exemple de la figure 1, la paire de cylindres 13 ne commence à s'écarter qu'à l'instant où le début de la zone comportant une diminution de hauteur des cannelures réalisée au niveau de la paire de cylindres 10 s'engage dans ce laminoir.

De façon avantageuse, on dispose au-delà de la dernière paire de cylindres 13 une paire supplémentaire, à écartement fixe comportant, comme la 1ère paire de guidage 3, des cylindres lisses l'un des deux cylindres étant muni de rebords de guidage. La distance entre ces rebords et leur hauteur est déterminée de façon que le jeu transversal soit faible afin d'assurer un guidage convenable, lorsque les autres cages sont écartées, l'écartement fixe des cylindres permettant le passage sans déformation des zones cannelées ou non cannelées.

## Revendications

1. Procédé de réalisation d'un tube cannelé sur au moins une face, en un métal ou alliage appartenant au groupe comprenant les aciers inoxydables ou réfractaires, le titane ou les alliages de titane, les alliages ayant dans leur composition, en éléments d'alliage cumulés, au moins 40 % en poids d'un ou de plusieurs des métaux suivants : Cr, Ni, Mo, Co, Ta, Nb, Ti, Zr, Al et Hf, dans lequel on fait passer une bande (1) d'un métal ou alliage du groupe ainsi défini, de section rectangulaire, à travers au moins une paire (10; 33) de cylindres de formage dont au moins l'un (11, 12) comporte un ensemble de cannelures, le serrage de ces cylindres (11, 12) étant suffisant pour former des cannelures correspondantes sur la bande (1), une zone de marge non cannelée (17) étant réservée au voisinage de chacun des deux bords latéraux (1a) puis dans lequel on engage la bande cannelée (1) à travers des moyens de cintrage (18 à 21) qui la recourbent transversalement jusqu'à rapprocher les deux bords latéraux (1a) l'un de l'autre, des moyens de soudage (22) réalisant en continu le soudage des deux bords (1a), des moyens de tronçonnage sectionnant ensuite le tube en tronçons de longueur déterminée, caractérisé en ce que, avant engagement de la bande métallique (1) à travers au moins une paire (10; 33) de cylindres de formage (11, 12), on la fait passer à travers une première paire (3; 32) de cylindres (4, 5) de guidage lisses dont l'un (4) comporte des rebords (6, 7) de guidage qui délimitent entre eux une largeur de passage "l1" sensiblement égale à la largeur de la bande (1) plus un faible jeu, la hauteur "e" de ces rebords étant sensiblement égale à l'épaisseur de la bande (1), afin que, lorsque les deux cylindres (4, 5) sont rapprochés jusqu'à mise en appui des rebords (6, 7) de l'un (4) contre la paroi de l'autre (5) la section de passage entre ces cylindres soit sensiblement égale à la section de la bande (1) afin de guider celle-ci avec précision suivant l'axe de transformation, et en ce que, après formage de cannelures par passage à travers au moins une paire (10; 33) de cylindres de formage (11, 12) la bande cannelée, avant de s'engager à travers les moyens de cintrage (18 à 21), traverse une deuxième paire (13; 37) de cylindres (14, 15) de guidage dont l'un au moins est cannelée et dont au moins un cylindre (14) est muni de rebords latéraux (16) de guidage dont l'écartement correspond sensiblement à la largeur de la bande (1) cannelée avec un faible jeu, afin d'assurer un guidage très précis de la bande (1) ainsi cannelée en direction des moyens de cintrage (18 à 21).

2. Procédé suivant revendication 1 caractérisé en ce que la hauteur des rebords de guidage (16) est déterminée de façon que, en venant en butée contre le cylindre opposé (15), la largeur de passage soit telle que le profil des cannelures formées sur la bande (1) corresponde à celui des cannelures du ou des cylindres correspondants.

3. Procédé suivant revendication 1 ou 2 caractérisé en ce que des épaulements (16-1) de hauteur déterminée sont réalisés de chaque côté de la zone cannelée d'un cylindre (14) de la paire (13; 37) de cylindres de guidage (14, 15), sur la largeur de chaque zone de marge (17) pour donner à celles-ci l'épaisseur visée.

4. Procédé suivant l'une des revendications 1 à 3 caractérisé en ce que lorsqu'on réalise un ensemble de cannelures sur chacune des deux faces de la bande (1) on met en oeuvre au moins une paire de cylindres (10) dont l'un (12) comporte des cannelures en relief et l'autre (11), des cannelures en creux correspondantes.

5. Procédé suivant l'une des revendications 1 à 4 caractérisé en ce que les cannelures sont de révolution pour réaliser des cannelures parallèles à l'axe de transformation (Xo-Xo), ou non de révolution.

6. Procédé suivant l'une des revendications 1 à 5 caractérisé en ce qu'afin de canne 1er la bande métallique (1) seulement sur une de ses faces, on la fait passer à travers au moins une paire de cylindres (33) dont un seul comporte une surface cannelée.

7. Procédé suivant revendication 6 caractérisé en ce que les cannelures sont de révolution ou non de révolution.

8. Procédé suivant revendication 6 ou 7 caractérisé en ce qu'on fait passer la bande à travers plusieurs paires (33, 34, 35, 36) de cylindres de formage et une paire (37) de cylindres de guidage comportant chacune un cylindre cannelé.

9. Procédé suivant l'une des revendications 1 à 8 caractérisé en ce que le ou les cylindre(s) cannelé(s) comporte(nt) des cannelures inclinées par rapport aux génératrices d'un angle quelconque inférieur ou égal à quatre-vingt-dix degrés.

10. Procédé suivant l'une des revendications 1 à 9 caractérisé en ce qu'avant cintrage général de la bande cannelée (1), les deux zones de marge (17) de celle-ci subissent un formage par passage entre des galets (39,40,41,42,) pour conférer à chacune de ces deux zones de marge (17) une courbure déterminée en vue du soudage.

11. Procédé suivant l'une dès revendications 1 à 10 caractérisé en ce que le cintrage général de la bande (1) cannelée est réalisé au moyen de galets de formage de génératrices convexes (18-1) ou concaves (19-1) qui recourbent la bande (1) transversalement au passage, le cintrage final étant effectué à travers une filière (21) ou des galets à gorge circulaire.

12. Procédé suivant l'une des revendications 1 à 11 caractérisé en ce que le soudage en continu bord à bord de la bande (1) cannelée et cintrée est effectué par un procédé faisant partie du groupe comprenant le soudage à l'arc en atmosphère neutre avec électrode consommable ou non consommable, le soudage au plasma, le soudage laser, ou le soudage par faisceau d'électrons.

13. Procédé suivant l'une des revendications 1 à 12 caractérisé en ce qu'après soudage et après ou avant tronçonnage, on effectue en continu au moins un traitement thermique du tube soudé.

14. Procédé suivant l'une des revendications 1 à 13 caractérisé en ce que le serrage de la ou des paires (10, 33, 34, 35, 36) de cylindres de formage des cannelures est réglé de façon à obtenir, après formage, une bande (1) cannelée de largeur identique à la largeur initiale de la bande (1) lisse.

15. Procédé suivant revendication 14 caractérisé en ce que tout en travaillant à largeur de bande constante et sans modifier le réglage sur la ligne des moyens de cintrage (18 à 21) et de soudage (22), on réalise à intervalles réguliers des parties de tube lisses, c'est-à-dire sans cannelures, ayant le même diamètre extérieur que le tube dans sa partie cannelée, en écartant à intervalles réguliers pendant un temps donné les cylindres cannelés, la bande (1) défilant alors librement.

16. Tronçons de tubes cannelés de longueur déterminée comportant à chaque extrémité une partie lisse de diamètre extérieur sensiblement égal au diamètre extérieur de la zone cannelée réalisés par tronçonnage de tubes de grande longueur obtenus par le procédé suivant revendication 15.

17. Utilisation de tronçons de tubes cannelés suivant revendication 16 à la réalisation d'échangeurs de chaleur, les extrémités lisses de ces tronçons étant assemblées au moyen de plaques tubulaires.

## Claims

1. A process for the production of a tube which is fluted on at least one face, of a metal or alloy belonging to the group comprising stainless or refractory steels, titanium or titanium alloys, the alloys having in their composition, in respect of accumulated alloy elements, at least 40% by weight of one or more of the following metals: Cr, Ni, Mo, Co, Ta, Nb, Ti, Zr, Al and Hf, wherein a strip (1) of a natal or alloy of the group so defined, of rectangular section, is passed through at least one pair (10; 33) of shaping cylinders of which at least one (11, 12) comprises an assembly of flutes, the pressing action of said cylinders (11, 12) being sufficient to shape corresponding flutes on the strip (1), a non-fluted marginal zone (17) being reserved in the vicinity of each of the two lateral edges (1a), then the fluted strip (1) is engaged through bending means (18 to 21) which curve it transversely until the two lateral edges (1a) approach each other, welding means (22) continuously producing welding of the two edges (1a), cutting means then dividing the tube into portions of a given length, characterised in that, prior to engagement of the natal strip (1) through at least one pair (10; 33) of shaping cylinders (11, 12), it is passed through a first pair (3; 32) of smooth guide cylinders (4, 5) of which one (4) comprises guide edge portions (6, 7) which define between them a passage width 'l1' substantially equal to the width of the strip (1) plus a small clearance, the height 'e' of said edge portions being substantially equal to the thickness of the strip (1) so that, when the two cylinders (4, 5) are moved towards each other until the edge portions (6, 7) of the one (4) bear against the wall of the other (5), the passage section between said cylinders is substantially equal to the section of the strip (1) in order to guide same precisely along the transformation axis, and that after shaping of flutes by being passed through at least one pair (10; 33) of shaping cylinders (11, 12) the fluted strip, before being engaged through the bending means (18 to 21), passes through a second pair (13; 37) of guide cylinders (14, 15) of which one at least is fluted and of which at least one cylinder (14) is provided with lateral guide edge portions (16) whose spacing substantially corresponds to the width of the fluted strip (1) with a slight clearance in order to ensure highly precise guidance for the strip (1) which is fluted in that way in the direction of the bending means (18 to 21).

2. A process according to claim 1 characterised in that the height of the guide edge portions (16) is so determined that, when coming into a condition of abutment against the opposite cylinder (15), the passage width is such that the profile of the flutes formed on the strip (1) corresponds to that of the flutes of the corresponding cylinder or cylinders.

3. A process according to claim 1 or claim 2 characterised in that shoulders (16-1) of a given height are provided on each side of the fluted zone of a cylinder (14) of the pair (13; 37) of guide cylinders (14, 15) over the width of each marginal zone (17) to impart the intended thickness to them.

4. A process according to one of claims 1 to 3 characterised in that when an assembly of flutes is provided on each of the two faces of the strip (1) at least one pair of cylinders (10) is used, of which one (12) comprises flutes in raised relationship and the other (11) comprises corresponding flutes in recessed relationship.

5. A process according to one of claims 1 to 4 characterised in that the flutes are of revolution to produce flutes which are parallel to the axis of transformation (Xₒ-Xₒ) or not of revolution.

6. A process according to one of claims 1 to 5 characterised in that in order to flute the metal strip (1) only on one of its faces it is passed through at least one pair of cylinders (33) of which only one comprises a fluted surface.

7. A process according to claim 6 characterised in that the flutes are flutes of revolution or not of revolution.

8. A process according to claims 6 or claim 7 characterised in that the strip is passed through a plurality of pairs (33, 34, 35, 36) of shaping cylinders and a pair (37) of guide cylinders each comprising a fluted cylinder.

9. A process according to one of claims 1 to 8 characterised in that the fluted cylinder or cylinders comprises or comprise flutes which are inclined with respect to the generatrices at any angle less than or equal to ninety degrees.

10. A process according to one of claims 1 to 9 characterised in that prior to general bending of the fluted strip (1) the two marginal zones (17) thereof are subjected to a shaping operation by being passed between rollers (39, 40, 41, 42) to impart to each of said two marginal zones (17) a given curvature for the purposes of the welding operation.

11. A process according to one of claims 1 to 10 characterised in that general bending of the fluted strip (1) is effected by means of shaping rollers with convex (18-1) or concave (19-1) generatrices which curve the strip (1) transversely to its passage movement, final bending being effected by way of a die (21) or rollers with a circular groove.

12. A process according to one of claims 1 to 11 characterised in that continuous edge-to-edge welding of the fluted and bent strip (1) is effected by a process forming part of the group comprising arc welding in a neutral atmosphere with a consummable or non-consummable electrode, plasma welding, laser welding or electron beam welding.

13. A process according to one of claims 1 to 12 characterised in that after welding and after or before cutting at least one heat treatment is continuously effected on the welded tube.

14. A process according to one of claims 1 to 13 characterised in that the clamping pressure of the pair or pairs (10, 33, 34, 35, 36) of cylinders for shaping the flutes is regulated in such a way as to produce after shaping a fluted strip (1) of a width which is identical to the initial width of the smooth strip (1).

15. A process according to claim 14 characterised in that while operating with a constant strip width and without modifying regulation along the line of the bending means (18 to 21) and welding means (22) smooth tube portions, that is to say without flutes, are produced at regular intervals, being of the same outside diameter as the tube in its fluted part, by moving the fluted cylinders apart at regular intervals for a given time, the strip (1) then passing freely through.

16. Fluted tube portions of a given length comprising at each end a smooth part of an outside diameter which is substantially equal to the outside diameter of the fluted zone, which are produced by cutting up tubes of great length produced by the process according to claim 15.

17. Use of fluted tube portions according to claim 16 for the production of heat exchangers, the smooth ends of said portions being assembled by means of tube sheets.

## Patentansprüche

1. Verfahren zur Herstellung eines Rohres, das auf mindestens einer seiner Seiten geriffelt ist und aus Metall oder einer Legierung besteht, die zu der aus den rostfreien oder hitzebeständigen Stählen, Titan oder Titanlegierungen gebildeten Gruppe gehören, wobei die Legierungen in ihrer Zusammensetzung an Legierungselementen zusammengenommen mindestens 40 Gew.% eines oder mehrerer der folgenden Metalle aufweisen: Cr, Ni, Mo, Co, Ta, Nb, Ti, Zr, Al und Hf, bei dem man einen Streifen (1) aus einem Metall oder einer Legierung aus der so definierten Gruppe mit rechtwinkligem Querschnitt durch mindestens ein Paar (10; 33) Formzylinder führt, von denen zumindest der eine (11, 12) eine Riffelungsreihe aufweist, wobei der Spanndruck dieser Zylinder (11, 12) ausreicht, um entsprechende Riffelungen auf dem Streifen (1) zu bilden, wobei eine nichtgeriffelte Randzone (17) nahe jeder der beiden Seitenkanten (1a) erhalten bleibt, bei dem man anschließend den geriffelten Streifen (1) durch Wölbungsvorrichtungen (18 bis 21) fuhrt, welche ihn quer umbiegen, bis sich die beiden Seitenkanten (1a) einander annähern, wobei Schweißvorrichtungen (22) für eine Nahtschweißung der beiden Kanten (1a) sorgen und anschließend Abtrennvorrichtungen das Rohr in Abschnitte einer bestimmten Länge zerteilen, dadurch gekennzeichnet, daß man den Metallstreifen (1) vor seinem Einführen durch mindestens ein Paar (10; 33) Formzylinder (11, 12) durch ein erstes Paar (3; 32) glatter Führungszylinder (4, 5) führt, von denen einer (4) Führungsrandleisten (6, 7) aufweist, die zwischen sich eine Durchtrittsbreite "l1" begrenzen, die im wesentlichen gleich der Breite des Streifens (1) zuzüglich eines geringen Spiels ist, wobei die Höhe "e" dieser Randleisten im wesentlichen gleich der Dicke des Streifens (1) ist, damit der Durchtrittsquerschnitt zwischen diesen beiden Zylindern (4, 5), wenn diese einander angenähert werden, bis die Leisten (6, 7) des einen (4) an der Wand des anderen (5) anliegen, im wesentlichen gleich dem Querschnitt des Streifens (1) ist, damit dieser präzise entlang der Umformungsachse geführt wird, sowie dadurch, daß der geriffelte Streifen nach der Herstellung von Riffelungen durch Durchlaufen mindestens eines Paars (10; 33) von Formzylindern (11, 12) vor dem Einführen durch die Wölbungsvorrichtungen (18 bis 21) ein zweites Paar (13; 37) von Führungszylindern (14, 15) durchläuft, von denen mindestens einer geriffelt ist und von denen mindestens ein Zylinder (14) Führungsleisten (16) aufweist, deren Abstand im wesentlichen der Breite des geriffelten Streifens (1) mit einem geringen Spiel entspricht, um eine sehr genaue Führung des so in Richtung der Wölbungsvorrichtungen (18 bis 21) geriffelten Streifens (1) zu gewährleisten.

2. Verfahren nach Anspruch 1, dadurch gekennzeichnet, daß die Höhe der Führungsleisten (16) so bestimmt ist, daß beim Anschlagen gegen den gegenüberliegenden Zylinder (15) die Durchtrittsbreite derart ist, daß das Profil der auf dem Streifen (1) gebildeten Riffelungen dem der Riffelungen des oder der entsprechenden Zylinder(s) entspricht.

3. Verfahren nach Anspruch 1 oder 2, dadurch gekennzeichnet, daß die Ansätze (16-1), die eine bestimmte Höhe haben, auf beiden Seiten des geriffelten Bereichs eines Zylinders (14) des Paars (13; 37) von Führungszylindern (14, 15) auf der Breite jeder Randzone (17) vorgesehen sind, um diesen die angestrebte Dicke zu geben.

4. Verfahren nach einem der Ansprüche 1 bis 3, dadurch gekennzeichnet, daß man beim Herstellen einer Rifffelungsreihe auf jeder der beiden Seiten des Streifens (1) mindestens ein Paar Zylinder (10) einsetzt, von denen der eine (12) nach außen weisende Riffelungen und der andere (11) entsprechende, nach innen weisende Riffelungen aufweist.

5. Verfahren nach einem der Ansprüche 1 bis 4, dadurch gekennzeichnet, daß die Riffelungen umlaufend sind, damit zur Umformungsachse (x^{o}-x^{o}) parallele Riffelungen erhalten werden, oder nicht umlaufend sind.

6. Verfahren nach einem der Ansprüche 1 bis 5, dadurch gekennzeichnet, daß man, um den Metallstreifen (1) nur auf einer seiner Seiten zu riffeln, diesen durch mindestens ein Paar Zylinder (33) führt, von denen nur einer eine geriffelte Oberfläche aufweist.

7. Verfahren nach Anspruch 6, dadurch gekennzeichnet, daß die Riffelungen umlaufend oder nicht umlaufend sind.

8. Verfahren nach Anspruch 6 oder 7, dadurch gekennzeichnet, daß man den Streifen durch mehrere Paare (33, 34, 35, 36) Formzylinder und ein Paar (37) Führungszylinder führt und daß jedes Paar einen geriffelten Zylinder umfaßt.

9. Verfahren nach einem der Ansprüche 1 bis 8, dadurch gekennzeichnet, daß der oder die geriffelte(n) Zylinder Riffelungen aufweist, die bezüglich den Erzeugenden um einen beliebigen Winkel geneigt sind, der niedriger oder gleich 90 Grad ist.

10. Verfahren nach einem der Ansprüche 1 bis 9, dadurch gekennzeichnet, daß vor dem allgemeinen Wölben des geriffelten Streifens (1) die beiden Randzonen (17) desselben geformt werden, indem sie durch Rollen geführt werden (39, 40, 41, 42), damit jeder dieser Randbereiche (17) im Hinblick auf das Schweißen eine bestimmte Wölbung erhält.

11. Verfahren nach einem der Ansprüche 1 bis 10, dadurch gekennzeichnet, daß das allgemeine Wölben des geriffelten Streifens (1) mittels Formrollen mit konvexen (18-1) oder konkaven (19-1) Erzeugenden erfolgt, welche den Streifen (1) quer zu seiner Durchlaufrichtung umbiegen, wobei die endgültige Wölbung durch eine Ziehdüse (21) oder Rollen mit kreisförmiger Rille erfolgt.

12. Verfahren nach einem der Ansprüche 1 bis 11, dadurch gekennzeichnet, daß die Rand-an-Rand-Nahtschweißung des geriffelten und gewölbten Streifens (1) mit einem Verfahren erfolgt, das zu der Gruppe gehört, zu der Neutralgasschweißen mit selbstverzehrender oder nichtselbstverzehrender Elektrode, Plasmaschweißen, Laserschweißen oder Elektronenstrahlschweißen gehören.

13. Verfahren nach einem der Ansprüche 1 bis 12, dadurch gekennzeichnet, daß nach dem Schweißen und nach oder vor dem Zerschneiden das geschweißte Rohr fortlaufend mindestens einer Wärmebehandlung unterzogen wird.

14. Verfahren nach einem der Ansprüche 1 bis 13, dadurch gekennzeichnet, daß der Spanndruck des Paares oder der Paare (10, 33, 34, 35, 36) von Riffelungsformzylindern so geregelt ist, daß man nach dem Formen einen geriffelten Streifen (1) erhält, dessen Breite gleich der ursprünglichen Breite des glatten Streifens (1) ist.

15. Verfahren nach Anspruch 14, dadurch gekennzeichnet, daß man bei immer noch gleicher Streifenbreite und ohne Veränderung der Einstellung an der Strecke der Wölbungseinrichtungen (18 bis 21) und der Schweißvorrichtungen (22) in gleichmäßigen Abständen glatte, d.h. riffellose Rohrteile herstellt, die den gleichen Außendurchmesser haben wie das Rohr in seinem geriffelten Bereich, indem man die geriffelten Zylinder in gleichmäßigen Abständen für eine bestimmte Zeit voneinander entfernt, so daß der Streifen (1) dann frei weiterläuft.

16. Stücke geriffelter Rohre mit bestimmter Länge, die an jedem Ende einen glatten Bereich aufweisen, mit einem Außendurchmesser, der im wesentlichen gleich dem Außendurchmesser des geriffelten Bereichs ist, die durch Zerteilen von Rohren großer Länge hergestellt werden, die mit dem Verfahren nach Anspruch 15 erhalten werden.

17. Verwendung von Stücken geriffelter Rohre nach Anspruch 16 zur Herstellung von Wärmetauschern, wobei die glatten Enden dieser Stücke durch Rohrwände verbunden werden.
